# FASCICULE DE BREVET EUROPEEN

(11) **EP 3 882 926 B1**
(45) Date de publication et mention de la délivrance du brevet: **21.02.2024**
(21) Numéro de dépôt: 21161952.3
(22) Date de dépôt: 11.03.2021
(51) Int. Cl.: G21F 5/12, G21F 7/005, E06B 5/18, B01L 1/02

(54) **MÉCANISME D'OUVERTURE COMBINÉE D'UNE PORTE DE CELLULE D'UNE CELLULE ET D'UNE PORTE DE CONTENEUR D'UN CONTENEUR**
KOMBINIERTER ÖFFNUNGSMECHANISMUS FÜR EINE ZELLENTÜR EINER ZELLE UND EINE CONTAINERTÜR EINES CONTAINERS
COMBINED OPENING MECHANISM FOR A CELL DOOR OF A CELL AND A CONTAINER DOOR OF A CONTAINER

(30) Priorité: 19.03.2020 FR 2002701
(43) Date de publication de la demande: 22.09.2021
(73) Titulaire: Commissariat à l'énergie atomique et aux énergies alternatives, 75015 Paris (FR)
(72) Inventeur: DELIERE, Ludovic, 21120 Is-sur-Tille (FR); FAURE, Sébastien, 21120 Is-sur-Tille (FR); LEPOITTEVIN, Yann, 41100 Vendôme (FR); RIPOLL, Henri, 41100 Vendôme (FR)
(74) Mandataire: Brevalex

(56) Documents cités:
- EP-B1- 2 721 615
- FR-A1- 2 323 934
- FR-A1- 2 695 343

## Description

### DOMAINE TECHNIQUE

La présente invention se rapporte aux enceintes de confinement et notamment aux enceintes de confinement mises en oeuvre dans les domaines d'activités nucléaires, chimiques, bactériologiques, médicales ou encore pharmaceutiques.

En particulier, la présente demande concerne un mécanisme d'ouverture à double porte, et notamment d'une ouverture combinée d'une porte de cellule et d'une porte de conteneur arrimée à ladite cellule.

### ÉTAT DE LA TECHNIQUE ANTÉRIEURE

Les systèmes de transfert de matières et/ou d'objets (ci-après « Matière ») d'un premier contenant vers un deuxième contenant sont aujourd'hui largement mis en oeuvre dans les industries nucléaire, pharmaceutique, médicale ou encore chimique. Aussi, compte tenu du caractère nocif, voire dangereux, de ces matières envers l'homme et/ou l'environnement, ces systèmes répondent généralement à des normes de sécurité et/ou environnementales bien spécifiques.

À cet égard, des systèmes à double porte destinés à garantir le confinement de l'un et l'autre du premier et du deuxième contenant lors d'une phase de transfert de la matière ont été développés.

En particulier, le document [1] cité à la fin de la description décrit un de ces systèmes à double porte. Ce document divulgue notamment un système de fixation étanche d'un conteneur mobile sur une cellule et d'ouverture dudit conteneur. Ce système est configuré pour permettre l'ouverture combinée d'une porte de conteneur et d'une porte de cellule plaquées l'une contre l'autre.

Ce système répond de manière générale aux exigences relatives au confinement des matières sensibles.

Toutefois, ce système tel que décrit dans le document [1] ne permet pas de prévenir une désolidarisation accidentelle de la porte du conteneur et de la porte de cellule lorsque ces dernières sont ouvertes. Une telle désolidarisation est notamment susceptible d'intervenir en cas d'erreur de manipulation de la part d'un opérateur manipulant ledit système.

En outre, le système divulgué dans le document [1] ne permet pas d'empêcher le décrochage du conteneur lorsque les portes de cellule et de conteneur sont ouvertes.

Ainsi, un but de la présente invention est de proposer un système d'ouverture combinée d'une double porte permettant de prévenir toute désolidarisation de la porte de conteneur et de la porte de cellule lorsque ces dernières sont ouvertes.

Un autre but de la présente invention est de proposer un système d'ouverture combinée d'une double porte prévenant tout décrochage du conteneur lorsque la porte de conteneur et la porte de cellule sont ouvertes.

### EXPOSÉ DE L'INVENTION

Les buts de l'invention sont, au moins en partie, atteints par un mécanisme d'ouverture combiné d'une porte de cellule d'une cellule et d'une porte de conteneur d'un conteneur vers l'intérieur de la cellule, la porte de cellule et la porte de conteneur lorsqu'elles sont fermées reposent par leur contour sur, respectivement, une bride de cellule et une bride de conteneur pourvue d'un bord évasé, ledit conteneur étant fixé à ladite cellule de sorte que, d'une part, le bord évasé soit en appui contre la bride de cellule, et, d'autre part, que la porte de cellule et la porte de conteneur soient placées l'une contre l'autre par deux faces de contact dites, respectivement, première face et deuxième face,
le mécanisme comprend un bras de verrouillage de la porte de cellule mécaniquement solidaire d'un moyeu central disposé dans la porte de cellule, et susceptible de pivoter, sous l'action du bras de verrouillage, entre une première position et une deuxième position, de manière à actionner un mécanisme d'accroche de la porte de conteneur sur la porte de la cellule lorsque ces dernières sont placées l'une contre l'autre,
le mécanisme comprend un premier levier susceptible de basculer entre une première position de bascule sous l'effet d'un premier ressort disposé au niveau d'une de ses extrémités et une deuxième position de bascule sous l'effet d'une force s'opposant au premier ressort au niveau de son autre extrémité, le premier levier adoptant sa première position de bascule lorsque les portes de cellule et de conteneur sont ouvertes, et est agencé pour bloquer, lorsqu'il est dans cette position, le bras de verrouillage dans sa deuxième position, le premier levier étant par ailleurs agencé pour, lorsque les portes de cellule et de conteneur sont fermées, qu'un premier pion fixe, en projection dans la cellule et par rapport à la bride de cellule, soit en appui contre l'autre extrémité et impose ainsi au premier levier sa deuxième position de manière à libérer le bras de verrouillage.

Selon un mode de mise en oeuvre, le premier levier est disposé sur une face interne opposée à la première face de la porte de cellule, et comprend au niveau d'une de ses extrémités un pion de verrouillage qui s'insère dans une gorge ménagée dans le bras de verrouillage lorsque ce dernier est dans sa deuxième position.

Selon un mode de mise en oeuvre, des deuxièmes leviers, chacun, montés pivotant autour d'un axe pivot sur la bride de cellule, et agencés pour adopter, sous l'action d'un moyen de commande, l'une ou l'autre d'une position d'accroche et d'une position de retrait, la position d'accroche étant une position pour laquelle lesdits deuxièmes leviers sont en appui contre le bord évasé de manière à presser ledit bord évasé contre la bride de cellule, et la position de retrait est une position pour laquelle lesdits leviers autorisent le retrait du conteneur.

Selon un mode de mise en oeuvre, le mécanisme comprend en outre un troisième levier, disposé sur la bride de cellule qui lorsqu'il se trouve dans une position de verrouillage bloque le bras de verrouillage dans sa première position de manière à maintenir fermée la porte de cellule, et lorsqu'il se trouve dans une position de déverrouillage autorise le passage du bras de verrouillage de sa première position vers sa deuxième position.

Selon un mode de mise en oeuvre, ledit dispositif comprend en outre des moyens d'actionnement destinés à induire le passage du troisième levier de sa position de verrouillage vers sa position de déverrouillage dès lors que la bride de conteneur est effectivement pressée, de manière étanche, contre la bride de cellule.

Selon un mode de mise en oeuvre, les moyens d'actionnement comprennent un pion d'actionnement agencé pour exercer une force au niveau d'une extrémité du troisième levier à travers un passage formé dans la bride de cellule, et avantageusement obturée par une membrane étanche.

Selon un mode de mise en oeuvre, le moyen de commande est également destiné à commander le pion d'actionnement et lui imposer l'une ou l'autre d'une position haute et d'une position basse, la position haute étant une position pour laquelle le troisième levier se trouve dans sa position de déverrouillage, et la position basse étant une position pour laquelle le troisième levier se trouve dans sa position de verrouillage.

Selon un mode de mise en oeuvre, ledit moyen de commande comprend une couronne crantée montée rotative sur la bride de cellule, la couronne crantée, et qui lorsqu'elle est mise en rotation commande de manière simultanée :
- le passage des deuxièmes leviers de l'une ou l'autre de la position d'accroche et de la position de retrait vers l'autre de la position d'accroche et de la position de retrait
   et
- le passage du pion d'actionnement de l'une ou l'autre de la position haute et de la position basse vers l'autre de la position haute et de la position basse.

Selon un mode de mise en oeuvre, le mécanisme comprend en outre un troisième moyen de verrouillage qui lorsque le bras de verrouillage passe de sa première position vers sa seconde position bloque la roue crantée de manière à maintenir les troisièmes leviers dans leur position d'accroche empêchant ainsi toute désolidarisation du conteneur et de la cellule lorsque le porte de conteneur et la porte de cellule sont ouvertes.

Selon un mode de mise en oeuvre, le troisième moyen de verrouillage comprend un pion de blocage et un bloc de verrouillage disposé à l'extérieur de la cellule, le pion de blocage étant agencé pour adopter l'une ou l'autre d'une position haute et d'une position basse, le pion de blocage adoptant sa position haute lorsque le bras de verrouillage est dans sa première position, et sa position basse lorsque le bras de verrouillage est dans sa deuxième position, la position basse du pion de blocage étant une position pour laquelle ledit pion impose un blocage de la couronne crantée par l'intermédiaire d'un bloc de verrouillage Selon un mode de mise en oeuvre, la porte de cellule comprend, en projection par rapport à sa première face, une couronne radiale agencée pour, lorsque la porte de conteneur en est appui contre la porte de cellule, actionner des moyens de déverrouillage de la porte de conteneur.

Selon un mode de mise en oeuvre, les moyens de déverrouillage comprennent une surface mobile d'une membrane souple de la porte de conteneur et par l'intermédiaire de laquelle un effort exercé par la couronne radiale est transmis à des loquets de verrouillage, de manière à désengager lesdits loquets d'une gorge interne de la bride de conteneur et ainsi déverrouiller la porte de conteneur.

Selon un mode de mise en oeuvre, le mécanisme d'accroche est disposé dans le moyeu central.

Selon un mode de mise en oeuvre, le mécanisme d'accroche comprend, disposés à la base dudit moyeu central, un jeu de cliquets mobiles, agencés pour, lorsque le bras de verrouillage passe de sa première position vers sa deuxième position, centrer et bloquer les portes de conteneur et de cellule entre elles, les pointes des cliquets mobiles pénétrant dans une gorge interne d'un logement central de la porte de conteneur.

Selon un mode de mise en oeuvre, ledit mécanisme comprend un deuxième moyen de verrouillage qui, tant que la porte de conteneur n'est pas pressée contre la porte de cellule, bloque tout pivotement du moyeu central.

Selon un mode de mise en oeuvre, le deuxième moyen de verrouillage comprend un verrou pivotant entre une troisième position bloquant le pivotement du moyeu central et une quatrième position libérant le moyen central, le deuxième moyen de verrouillage comprend en outre un pion de verrouillage en projection par rapport à la première face, et qui, lorsqu'il subit une pression de la deuxième face, provoque le passage du verrou pivotant de sa troisième position vers sa quatrième position.

Selon un mode de mise en oeuvre, un joint de conteneur est placé entre une partie de la surface de contact de la bride de conteneur et le contour de la porte de conteneur pour assurer l'étanchéité de la fermeture du conteneur contre la cellule.

Selon un mode de mise en oeuvre, un joint de cellule est placé entre un alésage interne de la bride de cellule et une partie de la surface externe d'étanchéité de la porte de cellule.

### BRÈVE DESCRIPTION DES DESSINS

D'autres caractéristiques et avantages apparaîtront dans la description qui va suivre d'un mécanisme d'ouverture combinée d'une porte de cellule d'une cellule et d'une porte de conteneur d'un conteneur selon l'invention, donnés à titre d'exemples non limitatifs, en référence aux dessins annexés dans lesquels :
Les figures 1A, 1B, 1C sont des représentations schématiques de la mise en oeuvre d'un mécanisme d'ouverture à double porte d'une cellule et d'un conteneur, en particulier, la figure 1A représente un conteneur en phase d'approche d'une cellule, les figures 1B et 1C représentent un conteneur et une cellule accrochée l'un contre l'autre au niveau de leurs brides respectives, avec leurs portes, respectivement, fermées et ouvertes ;
La figure 2A est une représentation schématique d'une porte de conteneur et d'une bride de conteneur susceptibles d'être mises en oeuvre dans le cadre de la présente invention ;
La figure 2B est une représentation schématique de la porte et de la bride de conteneur de la figure 2A, la porte étant fermée ;
La figure 2C est un agrandissement illustrant le détail des loquets de verrouillage de la porte de conteneur ;
La figure 3A est une représentation d'une porte de cellule refermée sur une bride de cellule ;
La figure 3B est une représentation schématique, selon un plan de coupe passant par l'axe de rotation XX', du mécanisme d'accroche susceptible d'être mis en oeuvre dans la présente invention, en particulier la figure 3B représente le mécanisme d'accroche porté par la porte de cellule, ladite porte étant mise en regard de la porte de conteneur ;
La figure 3C est une représentation schématique, notamment en grossissement, selon un plan de coupe passant par l'axe de rotation XX', du mécanisme d'accroche, en particulier, le mécanisme d'accroche se trouve inséré dans le volume défini par la bague de la porte de conteneur, et les cliquets mobiles sont non engagés dans la gorge interne ;
La figure 3D est une représentation schématique, notamment en grossissement, selon un plan de coupe passant par l'axe de rotation XX', du mécanisme d'accroche, en particulier, le mécanisme d'accroche se trouve inséré dans le volume défini par la bague de la porte de conteneur, et les cliquets mobiles sont engagés dans la gorge interne ;
La figure 3E est une illustration de la première sureté dans une première position de bascule selon la présente invention ;
La figure 3F est une illustration de la première sureté dans une deuxième position de bascule selon la présente invention ;
La figure 3G est une représentation schématique de la deuxième sureté en position de retrait avec les brides de cellule et de conteneur à distance l'une de l'autre ;
La figure 3H est une représentation schématique de la deuxième sureté en position de retrait avec les brides de cellule et de conteneur l'une contre l'autre ;
La figure 3I est une représentation schématique de la deuxième sureté en position d'accroche ;
La figure 4A est une représentation schématique illustrant le positionnement de la couronne crantée au regard de la bride cellule ;
La figure 4B est une représentation schématique de sureté de couronne dans sa positon d'engagement ;
La figure 4C est une représentation schématique de sureté de couronne dans sa positon de désengagement ;
La figure 5A est une représentation schématique illustrant le fonctionnement de la troisième sureté, et notamment l'action du pion d'actionnement sur le troisième levier, en particulier la figure 5A est une illustration du pion d'actionnement dans sa position basse ;
La figure 5B est une représentation schématique illustrant le fonctionnement de la troisième sureté, et notamment l'action du pion d'actionnement sur le troisième levier, en particulier la figure 5B est une illustration du pion d'actionnement dans sa position haute ;
La figure 5C est une représentation schématique de l'action de la couronne crantée sur le pion d'actionnement ;
La figure 6A est une représentation schématique illustrant le fonctionnement de la cinquième sureté, et notamment l'action du pion de blocage ainsi que du bloc de verrouillage sur les deuxièmes leviers, en particulier la figure 6A est une illustration du pion de blocage et du bloc de verrouillage dans leur position basse ;
La figure 6B est une représentation schématique illustrant le fonctionnement de la cinquième sureté, et notamment l'action du pion de blocage ainsi que du bloc de verrouillage sur les deuxièmes leviers, en particulier la figure 6B représente ces derniers dans leur position dans leur position haute.

### EXPOSÉ DÉTAILLÉ DE MODES DE RÉALISATION PARTICULIERS

De mêmes éléments ont été désignés par de mêmes références aux différentes figures et, de plus, les diverses figures ne sont pas tracées à l'échelle. Par souci de clarté, seuls les éléments qui sont utiles à la compréhension des modes de réalisation décrits ont été représentés et sont détaillés.

Dans la description qui suit, sauf indication contraire, lorsque l'on fait référence à des qualificatifs de position absolue, tels que les termes "haut", "bas" etc., ou relative, tels que les termes "supérieur", "inférieur", etc., ou à des qualificatifs d'orientation, tels que les termes "horizontal", "vertical", "latéral", etc., il est fait référence à l'orientation des figures correspondantes, étant entendu que, dans la pratique, les dispositifs décrits peuvent être orientés différemment.

La présente invention propose un mécanisme d'ouverture combinée d'une porte de cellule d'une cellule et d'une porte de conteneur d'un conteneur, et plus généralement un mécanisme d'ouverture à double porte.

En particulier, la présente invention propose un mécanisme plus robuste en termes de sécurité lors des opérations de transfert de matière dans une cellule à partir d'un conteneur accosté à cette dernière.

Le principe général de fonctionnement d'un mécanisme d'ouverture à double porte est illustré aux figures 1A, 1B, et 1C.

La figure 1A représente à cet égard une cellule 100 pourvue d'une porte de cellule 102 reposant sur une bride de cellule 101. La bride de cellule 101 et/ou la porte de cellule 102 peut comprendre un joint destiné à assurer l'étanchéité de la fermeture de la cellule.

La figure 1A représente également, en phase d'approche de la cellule 100, un conteneur 105 pourvu d'une porte de conteneur 104 reposant sur une bride de conteneur 103.

La bride de conteneur 103 et/ou la porte de conteneur 104 peut comprendre un joint destiné à assurer l'étanchéité de la fermeture du conteneur.

La figure 1B est une représentation schématique du conteneur 105 accosté sur la cellule 100. En particulier, cet accostage du conteneur 105 sur la cellule 100 comprend la mise face contre face des portes de cellule 102 et de conteneur 104. Par ailleurs, l'étanchéité entre les deux portes de cellule 102 et de conteneur 104 peut être assurée par des joints disposés à la surface de jonction 106 des brides de cellule 101 et de conteneur 103.

Enfin, la figure 1C représente la phase d'ouverture combinée de la porte de conteneur 104 et de la porte de cellule 102 vers l'intérieur de la cellule 100. Lors de cette phase d'ouverture les portes sont mécaniquement solidaires l'une de l'autre. Cette solidarisation des deux portes l'une contre l'autre est notamment exercée au moyen d'un mécanisme d'accroche dont un exemple sera décrit dans la suite de la description, et qui est actionné au moment du déverrouillage desdites portes 102 et 104.

On peut voir aux figures 2A à 2D un exemple de conteneur, susceptible d'être mis en oeuvre dans le cadre de la présente invention.

Le conteneur représenté à la figure 2A est pourvu d'une porte 4 obstruant une bride de conteneur 1 lorsque ledit conteneur est fermé. La bride de conteneur 1 peut être formée dans la continuité du corps du conteneur, non représenté sur cette figure. La bride de conteneur 1 comprend un bord évasé 1A (qui, présente, est une extension divergente), dont une surface est destinée à former une surface de contact 13 avec une bride de cellule décrite dans la suite de la description.

Par « extension divergente », on entend un bord qui s'étend de manière radiale et vers l'extérieur du conteneur.

La bride de conteneur 1 peut comprendre en outre une couronne de bride 2, encastrée dans la surface de contact 13 de la bride de conteneur 1. Cette couronne de bride 2 peut notamment comprendre un joint souple 3 destiné à être opérationnel sur sa face intérieure, en premier lieu. Ce joint souple 3 peut également être fixé directement sur la bride de conteneur 1.

La bride de conteneur 1 peut par ailleurs comprendre une gorge circonférentielle 10.

La porte de conteneur 4 comprend en outre des moyens de déverrouillage. Ces derniers peuvent comprendre une pluralité (par exemple quatre) de loquets de verrouillage 5 chacun mobiles selon une direction radiale, et agencés pour adopter une position verrouillée ou une position déverrouillée. A cet égard, lorsqu'ils sont en position verrouillée, les loquets de verrouillage 5 sont en projection par rapport au bord de la porte de conteneur 5 et agencés pour être en correspondance avec la gorge circonférentielle 10 lorsque ladite porte obstrue la bride de conteneur 1 (figure 2B). En d'autres termes, les loquets de verrouillage 5 permettent de verrouiller la porte de conteneur 4 sur la bride de conteneur 1.

Le passage d'un loquet de verrouillage 5 de sa position verrouillée vers sa position déverrouillée peut être obtenu par une action mécanique, et notamment un appui, exercée au niveau de plots de verrouillage 7 monté de manière étanche, via des membranes souples 8, sur une deuxième face de la porte de conteneur 4. Chaque plot de verrouillage 7 possède notamment une face inclinée 7A, placée en correspondance d'une extrémité interne 5A de chacun des loquets de verrouillage 5 (Figure 2C). Par pression simultanée sur chacun des plots de verrouillage 7, les loquets de verrouillage 5 passent de leur position de verrouillage vers leur position de déverrouillage de manière à déverrouiller la porte de conteneur.

La deuxième face, tel que précisé dans la suite de la description, est destinée à être mise en contact avec une première face d'une porte de cellule d'une cellule. Il est donc entendu que les première et deuxième faces sont des faces extérieures de chacune de ces deux portes.

La porte de conteneur 4 comprend également, en projection par rapport à sa deuxième face, une bague 11 pourvue, sur sa surface interne, d'une gorge interne 12 (figures 2A et 2B). Tel que précisé dans la suite de l'énoncé, cette bague 11, et notamment la gorge interne 12, sont mises en oeuvre pour accrocher la porte de conteneur à une porte de cellule d'une cellule.

Le conteneur, tel qu'illustré à la figure 1B, est destiné à être accosté à une cellule pourvue d'une porte de cellule et d'une bride de cellule sur laquelle ladite porte repose lorsque la cellule est fermée.

A cet égard, la figure 3A est une représentation schématique d'une porte de cellule 30 reliée à la bride de cellule 20 par une charnière 23.

La porte de cellule 30 comprend à cet égard un bras de verrouillage 31 mécaniquement solidaire d'un moyeu central 36 disposé dans la porte de cellule 30, et susceptible de pivoter autour d'un axe de rotation XX', sous l'action du bras de verrouillage 31, entre une première position et une deuxième position. Dans toute la suite de l'énoncé, la première position et la deuxième position sont associées aussi bien au bras de verrouillage 31 qu'au moyeu central 36. La porte de cellule 30 peut également comprendre une poignée de verrouillage 31A qui lorsqu'elle est manipulée, permet de faire pivoter le bras de verrouillage 31 et le moyeu central 36.

La cellule comprend en outre, disposée sur la bride de cellule 30, une pièce de verrouillage 25 formée par une rampe dans laquelle loge une extrémité du bras de verrouillage 31. En particulier, lorsque le bras de verrouillage 31 est dans sa première position, la porte de cellule 30 est maintenue en position fermée. Le passage du bras de verrouillage 31 de sa première position vers sa deuxième position permet de libérer le bras de verrouillage 31 via un congé formé dans la rampe, et ainsi autoriser l'ouverture de la porte de la cellule 30.

Par ailleurs, la porte de cellule 30 comprend un mécanisme d'accroche de la porte de conteneur 4 sur la porte de cellule 30 lorsque ces dernières sont placées l'une contre l'autre, autrement dit lorsque la première face est contre la deuxième face.

Ce mécanisme d'accroche est notamment agencé pour être actionné lorsque le bras de verrouillage 31 passe de sa première position vers sa deuxième position.

A cet égard, les figures 3B, 3C, et 3D représentent en partie un mécanisme d'accroche susceptible d'être mis en oeuvre dans le cadre de la présente invention. Les figures 3B à 3D représentent notamment le mécanisme d'accroche selon un plan de coupe passant par l'axe de rotation XX'.

Le mécanisme d'accroche, ainsi illustré sur ces figures, comprend, disposés à la base dudit moyeu central 36, un jeu de cliquets mobiles 38. Par exemple, le mécanisme comprend deux ou quatre cliquets mobiles 38 montés pivotant autour d'un axe, et répartis angulairement, respectivement, à 90 ° ou à 180 °. Les cliquets mobiles sont par ailleurs agencés pour lorsque le bras de verrouillage 31 passe de sa première position vers sa deuxième position, centrer et bloquer les portes de conteneur 4 et de cellule 30 entre elles (lorsque ces dernières sont face contre face). Plus particulièrement, les cliquets mobiles 38 sont agencés pour s'engager par pivotement dans la gorge interne 12 de la bague 11 disposée sur la deuxième face de la porte de conteneur lorsque le bras de verrouillage 31 passe de sa première position vers sa deuxième position.

À cet égard, la figure 3C représente le mécanisme d'accroche lorsque la porte de cellule 30 et la porte de conteneur sont face contre face. Notamment, dans cette représentation, le mécanisme d'accroche se retrouve logé dans le volume défini par la bague 11 de la porte de conteneur et avec ses cliquets mobiles 38 non engagés dans la gorge interne 12. En d'autres termes, l'accroche entre la porte de conteneur 4 et la porte de cellule 30 n'est pas effective.

Lorsque le bras de verrouillage 31 passe de sa première position vers sa deuxième position, les cliquets mobiles 38 pivotent de manière à s'engager dans la gorge interne 12 et ainsi maintenir solidaire l'une de l'autre la porte de cellule et la porte de conteneur (figure 3D).

Le déblocage de la porte de conteneur 4 de la porte de cellule 30 s'effectue par un passage du bras de verrouillage 31 de sa deuxième position vers sa première position.

L'invention n'est toutefois pas limitée à ce seul principe de mécanisme d'accroche.

Par ailleurs, afin de prévenir tout passage non désiré du bras de verrouillage 31 de sa deuxième position vers sa première position risquant de désolidariser les deux portes 4 et 30 lorsque ces dernières sont ouvertes, le mécanisme selon la présente invention comprend une première sureté (figures 3E et 3F).

La première sureté peut, à cet égard, comprendre un premier levier 70 susceptible de basculer entre une première position de bascule sous l'effet d'un premier ressort 71 disposé au niveau d'une de ses extrémités 70A et une deuxième position de bascule sous l'effet d'une force s'opposant au premier ressort au niveau de son autre extrémité 70B,

En particulier, le premier levier 70 adopte sa première position de bascule lorsque les portes de cellule et de conteneur sont ouvertes, et est agencé pour bloquer, lorsqu'il est dans cette position, le bras de verrouillage dans sa deuxième position.

Le premier levier 70 est par ailleurs agencé pour, lorsque les portes de cellule et de conteneur sont fermées, qu'un premier pion fixe 72, en projection dans la cellule et par rapport à la bride de cellule, soit en appui contre l'autre extrémité et impose ainsi au premier levier sa deuxième position de bascule de manière à libérer le bras de verrouillage 31.

Selon un mode de réalisation avantageux, le premier levier 70 est disposé sur une face interne opposée à la première face de la porte de cellule, et comprend au niveau d'une de ses extrémités 70A un pion de verrouillage 73 qui s'insère dans une gorge 31A ménagée dans le bras de verrouillage 31 lorsque ledit bras de verrouillage est dans sa deuxième position.

Toujours de manière avantageuse, le premier levier 70 est protégé par un capot 74 dans lequel est ménagée une ouverture 74A au travers de laquelle le pion de verrouillage 73 peut passer.

Ainsi, la mise en oeuvre de cette première sureté permet de bloquer tout mouvement du bras de verrouillage lorsque les deux portes sont ouvertes et solidaires l'une de l'autre. Par ailleurs, le basculement du premier levier dans sa deuxième position de bascule qui ne se produit que lors de la fermeture des portes ne nécessite aucune intervention particulière de la part d'un opérateur.

Le mécanisme selon la présente invention peut également comprendre une deuxième sureté destinée à garantir le plaquage de la bride de conteneur contre la bride de cellule lorsque les deux portes sont ouvertes.

La deuxième sureté, tel qu'illustrée aux figures 3G, 3H et 3I, comprend des deuxièmes leviers 80, chacun, montés pivotant autour d'un axe pivot 81 sur la bride de cellule 20. La figure 3G représente à cet égard la position d'un des deuxièmes leviers 80 lorsque le conteneur est en approche, par sa porte de conteneur 4, de la porte de cellule 30. Ainsi, tant que la porte de conteneur n'est pas au contact de la porte de cellule, le pivotement des deuxièmes leviers 80 reste très limité, et aucun ancrage du conteneur sur la cellule ne peut être exercé par lesdits deuxièmes leviers.

Toutefois, dès que les portes de cellule et de conteneur sont au contact l'une de l'autre, les deuxièmes leviers 80 peuvent adopter, sous l'action d'un moyen de commande, l'une ou l'autre d'une position d'accroche (figure 3I) et d'une position de retrait (Figure 3H). La position d'accroche est notamment une position pour laquelle lesdits deuxièmes leviers 80 sont en appui contre le bord évasé 1A de manière à presser ledit bord évasé 1A (donc la bride de conteneur) contre la bride de cellule 20. La position de retrait, quant à elle, est une position pour laquelle lesdits leviers autorisent le retrait du conteneur.

La manipulation des deuxièmes leviers 80 permettant de leur faire adopter l'une ou l'autre de la position d'accroche et de la position de retrait peut être exécutée au moyen d'une couronne crantée 82. La couronne crantée 82 est notamment montée rotative autour de l'axe de rotation XX' sur la bride de cellule 20 (figure 4A). La couronne crantée 82 peut, par exemple, être manipulée au moyen d'une manivelle ou d'un moteur.

La couronne crantée 82 peut par ailleurs être associée à une sureté de couronne destinée à bloquer la manipulation de ladite couronne crantée 82 tant que le bord évasé 1A n'est pas au contact de la bride de cellule 20. Un exemple de sureté de couronne est illustré aux figures 4B et 4C. Dans cet exemple, la sureté de couronne comprend un levier de sureté de couronne 83 susceptible de pivoter entre l'une ou l'autre d'une position d'engagement et d'une position de désengagement. En particulier, le levier de sureté de couronne 83 adopte par défaut, sous l'action d'un ressort 84 disposé au niveau d'une de ses extrémités, dite extrémité d'effort, sa position d'engagement pour laquelle l'autre de ses extrémités, dite extrémité d'engagement, se trouve engagée dans les crans de la couronne crantée 82 (figure 4B). Ainsi, lorsqu'il se trouve dans cette position d'engagement, le levier de sureté de couronne 83 bloque la couronne crantée 82 et empêche ainsi toute manipulation des deuxièmes leviers 80.

Le levier de sureté de couronne 83 est par ailleurs agencé pour adopter sa position de désengagement lorsque le bord évasé 1a de la bride de conteneur 1 s'approche et vient au contact de la bride de cellule 20. En particulier, dans cette configuration, le bord évasé 1a exerce un effort au niveau de l'extrémité d'effort qui s'oppose à celle du ressort 84 de manière à désengager l'extrémité d'engagement de la couronne crantée 82. Ce désengagement permet de libérer la couronne crantée et ainsi autoriser la manipulation des deuxièmes leviers 80.

Ainsi, la mise en oeuvre de la couronne crantée en association avec la sureté de couronne permet de n'autoriser la manipulation des deuxièmes leviers que si, et seulement si, la bride de conteneur est effectivement au contact de la bride de conteneur.

Le mécanisme selon la présente invention peut également comprendre une troisième sureté destinée à permettre l'ouverture de la porte de cellule, et plus particulièrement la manipulation du bras de verrouillage, que lorsque la bride de conteneur 1 est effectivement pressée, de manière étanche, contre la bride de cellule 20.

La troisième sureté peut notamment comprendre un troisième levier 90, disposé sur la bride de cellule 20, et plus particulièrement dans la rampe de la pièce de verrouillage 25. Le troisième levier est notamment agencé pour adopter l'une ou l'autre d'une position de verrouillage ou une position de déverrouillage par pivotement autour d'un axe pivot 91. Plus particulièrement, lorsqu'il se trouve dans une position de verrouillage, le troisième levier 90 bloque le bras de verrouillage 31 (figure 5A) dans sa première position de manière à maintenir fermée la porte de cellule, et, lorsqu'il se trouve dans une position de déverrouillage, ledit troisième levier 90 autorise le passage du bras de verrouillage 31 de sa première position vers sa deuxième position (figure 5B).

De manière particulièrement avantageuse, la troisième sureté est pourvue de moyens d'actionnement destinés à induire le passage du troisième levier 90 de sa position de verrouillage vers sa position de déverrouillage.

À cet égard, les moyens d'actionnement peuvent comprendre un pion d'actionnement 92 agencé pour exercer une force au niveau d'une extrémité du troisième levier à travers un passage 93 formé dans la bride de cellule, et avantageusement obturée par une membrane 94 souple et étanche.

Ainsi, tel qu'illustré à la figure 5A, le pion d'actionnement 92 est en retrait, dans une position dite basse, et n'exerce aucune action sur le troisième levier 90 de sorte que ce dernier bloque le bras de verrouillage 31 dans sa première position. A contrario, le pion d'actionnement 92, tel qu'illustré à la figure 5B, se trouve dans une position dite haute, et exerce une force au niveau d'une extrémité du troisième levier 90 de sorte que ce dernier adopte sa position de déverrouillage.

La commande permettant d'induire au pion d'actionnement un passage de l'une parmi sa position haute et sa position basse vers l'autre de sa position haute et de sa position basse peut avantageusement être exécutée au moyen de la couronne crantée 82 et plus particulièrement par rotation de cette dernière (figure 5C). Plus particulièrement, le pion 92 peut être porté par un bloc 92a, ledit bloc 92a étant monté au niveau d'une extrémité d'une vis sans fin. Ladite vis sans fin peut par ailleurs comprendre, au niveau de son autre extrémité, un engrenage coopérant avec les crans de la couronne crantée. Ainsi une rotation de la couronne crantée dans l'un ou l'autre des sens de rotation permet d'imposer l'une ou l'autre de la position basse et de la position haute au pion d'actionnement 92.

Ce dernier aspect est particulièrement avantageux, dans la mesure où la manipulation du bras de verrouillage n'est, dans ce cas de figure, autorisé que si la bride de conteneur est correctement pressée contre la bride de cellule. En d'autres termes, l'absence de conteneur empêchera toute manipulation du bras de verrouillage.

De manière particulièrement avantageuse, la porte de cellule 30 comprend, en projection par rapport à sa première face, une couronne radiale 32 agencée pour, lorsque la porte de conteneur est en appui contre la porte de cellule, actionner les moyens de déverrouillage de la porte de conteneur (figure 3B). En particulier, dès lors que la première face est en contact avec la deuxième face, la couronne radiale 32 est mise en appui contre les membranes souples 8 de manière à exercer une pression sur les loquets de verrouillage 5 et ainsi déverrouiller la porte de conteneur 4.

Le mécanisme selon la présente invention peut également comprendre une quatrième sureté qui est agencée pour bloquer tout pivotement du moyeu central tant que la porte de conteneur n'est pas pressée contre la porte de cellule.

En particulier, la quatrième sureté peut comprendre un deuxième moyen de verrouillage par exemple pourvu d'un verrou pivotant entre une troisième position bloquant le pivotement du moyeu central 36 et une quatrième position libérant le moyen central 36. Le deuxième moyen de verrouillage peut en outre comprendre un pion de verrouillage 95 en projection par rapport à la première face, et qui, lorsqu'il subit une pression de la deuxième face, provoque le passage du verrou pivotant de sa troisième position vers sa quatrième position (figures 3B, 3C et 3D).

Le mécanisme selon la présente invention peut également comprendre une cinquième sureté qui lorsque le bras de verrouillage 31 passe de sa première position vers sa seconde position bloque les deuxièmes leviers dans leur position d'accroche, et plus particulièrement la rotation de la couronne crantée 82 (figures 6A et 6B).

Cette cinquième sureté peut notamment comprendre un troisième moyen de verrouillage pourvue par exemple d'un ou plusieurs pions de blocage 26 disposés dans la rampe de la pièce de verrouillage 25 et un bloc de verrouillage 27 disposé à l'extérieur de la cellule.

À cet égard, le pion de blocage 26 est susceptible d'adopter l'une ou l'autre d'une position haute et d'une position basse. En particulier, le bras de verrouillage 31 et le pion de blocage 26 sont agencés de sorte que lorsque le bras de verrouillage est dans sa première position, il impose au pion de blocage sa position haute, tandis que lorsque le bras de verrouillage 31 est dans sa deuxième position, ce dernier libère le pion de blocage 26 qui, sous l'action d'un ressort, adopte sa position basse.

Par ailleurs, le bloc de verrouillage 27 est agencé pour adopter l'une ou l'autre d'une position haute et d'une position basse.

En particulier, le bloc de verrouillage 27, lorsqu'il est en position basse, bloque la rotation de la couronne crantée 82 de manière à maintenir les deuxièmes leviers 80 dans leur position d'accroche. A contrario, lorsque le bloc de verrouillage 27 se trouve dans sa position haute, ce dernier libère la roue crantée.

Ainsi, selon la présente invention, dès lors que la cinquième sureté est considérée, le pion de blocage 26 lorsqu'il passe de sa position haute vers sa position basse, exerce un effort, à travers une membrane souple, sur le bloc de verrouillage 27 de manière à faire passer ledit bloc de sa position haute vers sa position basse (figure 6A).

Inversement, lorsque le pion de blocage 26 est dans sa position haute, ce dernier n'exerce plus d'effort sur le bloc de verrouillage 27 qui retrouve ainsi sa position haute sous l'effet d'un ressort (figure 6B).

Enfin, le pion de blocage 26 est agencé pour être contraint dans sa position haute lorsque le bras de verrouillage est dans sa première position, et passer de sa position haute vers sa position basse sous l'effet d'un ressort 28 lorsque le bras de verrouillage passe dans sa deuxième position.

Ainsi, la manipulation du bras de verrouillage pour faire passer ce dernier de sa première position vers sa deuxième position, permet de libérer le pion de blocage 26.

Lorsqu'il est libéré, le pion de blocage 26 passe dans sa position basse sous l'action du ressort 28, et exerce un effort sur le bloc de verrouillage 27 qui passe à son tour dans sa position basse et bloque ainsi les troisièmes leviers 80 dans leur position d'accroche.

En d'autres termes, le passage du bras de verrouillage de sa première position vers sa deuxième position permet de sécuriser l'accroche du conteneur sur la cellule.

### RÉFÉRENCES

[1] EP 2 721 615

## Revendications

1. Mécanisme d'ouverture combiné d'une porte de cellule (30) d'une cellule et d'une porte de conteneur (4) d'un conteneur vers l'intérieur de la cellule, la porte de cellule (30) et la porte de conteneur (4) lorsqu'elles sont fermées reposent par leur contour sur, respectivement, une bride de cellule (20) et une bride de conteneur (1) pourvue d'un bord évasé (1A), ledit conteneur étant fixé à ladite cellule de sorte que, d'une part, le bord évasé (1A) soit en appui contre la bride de cellule (20), et, d'autre part, que la porte de cellule (30) et la porte de conteneur (4) soient placées l'une contre l'autre par deux faces de contact dites, respectivement, première face et deuxième face,
le mécanisme comprend un bras de verrouillage (31) de la porte de cellule (30) mécaniquement solidaire d'un moyeu central (36) disposé dans la porte de cellule (30), et susceptible de pivoter, sous l'action du bras de verrouillage (31), entre une première position et une deuxième position, de manière à actionner un mécanisme d'accroche de la porte de conteneur (4) sur la porte de la cellule lorsque ces dernières sont placées l'une contre l'autre,
**caractérisé en ce que** :
le mécanisme comprend un premier levier (70) susceptible de basculer entre une première position de bascule sous l'effet d'un premier ressort (71) disposé au niveau d'une de ses extrémités (70A) et une deuxième position de bascule sous l'effet d'une force s'opposant au premier ressort (71) au niveau de son autre extrémité (70B), le premier levier (70) adoptant sa première position de bascule lorsque les portes de cellule et de conteneur sont ouvertes, et est agencé pour bloquer, lorsqu'il est dans cette position, le bras de verrouillage (31) dans sa deuxième position, le premier levier (70) étant par ailleurs agencé pour, lorsque les portes de cellule et de conteneur sont fermées, qu'un premier pion fixe(72), en projection dans la cellule et par rapport à la bride de cellule (20), soit en appui contre l'autre extrémité (70B) et impose ainsi au premier levier (70) sa deuxième position de manière à libérer le bras de verrouillage (31).

2. Mécanisme selon la revendication 1, dans lequel le premier levier (70) est disposé sur une face interne opposée à la première face de la porte de cellule (30), et comprend au niveau d'une de ses extrémités un pion de verrouillage (73) qui s'insère dans une gorge (31A) ménagée dans le bras de verrouillage (31) lorsque ce dernier est dans sa deuxième position.

3. Mécanisme selon la revendication 1 ou 2, dans lequel des deuxièmes leviers (80), chacun, montés pivotant autour d'un axe pivot (81) sur la bride de cellule (20), et agencés pour adopter, sous l'action d'un moyen de commande, l'une ou l'autre d'une position d'accroche et d'une position de retrait, la position d'accroche étant une position pour laquelle lesdits deuxièmes leviers (80) sont en appui contre le bord évasé (1A) de manière à presser ledit bord évasé (1A) contre la bride de cellule (20), et la position de retrait est une position pour laquelle lesdits leviers (80) autorisent le retrait du conteneur, avantageusement, le mécanisme comprend en outre un troisième levier (90), disposé sur la bride de cellule (20) qui lorsqu'il se trouve dans une position de verrouillage bloque le bras de verrouillage (31) dans sa première position de manière à maintenir fermée la porte de cellule (30), et lorsqu'il se trouve dans une position de déverrouillage autorise le passage du bras de verrouillage (31) de sa première position vers sa deuxième position.

4. Mécanisme selon la revendication 3, dans lequel ledit mécanisme comprend en outre des moyens d'actionnement destinés à induire le passage du troisième levier (90) de sa position de verrouillage vers sa position de déverrouillage dès lors que la bride de conteneur (1) est effectivement pressée, de manière étanche, contre la bride de cellule (20), avantageusement les moyens d'actionnement comprennent un pion d'actionnement (92) agencé pour exercer une force au niveau d'une extrémité du troisième levier (90) à travers un passage formé dans la bride de cellule (20), et avantageusement obturée par une membrane (94) étanche.

5. Mécanisme selon la revendication 4, dans lequel le moyen de commande est également destiné à commander le pion d'actionnement (92) et lui imposer l'une ou l'autre d'une position haute et d'une position basse, la position haute étant une position pour laquelle le troisième levier se trouve dans sa position de déverrouillage, et la position basse étant une position pour laquelle le troisième levier se trouve dans sa position de verrouillage, avantageusement, lequel ledit le moyen de commande comprend une couronne crantée (82) montée rotative sur la bride de cellule (20), la couronne crantée (82), et qui lorsqu'elle est mise en rotation commande de manière simultanée :
- le passage des deuxièmes leviers (80) de l'une ou l'autre de la position d'accroche et de la position de retrait vers l'autre de la position d'accroche et de la position de retrait
et
- le passage du pion d'actionnement de l'une ou l'autre de la position haute et de la position basse vers l'autre de la position haute et de la position basse.

6. Mécanisme selon la revendication 5, dans lequel le mécanisme comprend en outre un troisième moyen de verrouillage qui lorsque le bras de verrouillage (31) passe de sa première position vers sa seconde position bloque la roue crantée de manière à maintenir les troisièmes leviers dans leur position d'accroche empêchant ainsi toute désolidarisation du conteneur et de la cellule lorsque le porte de conteneur (4) et la porte de cellule (30) sont ouvertes.

7. Mécanisme selon la revendication 6, dans lequel le troisième moyen de verrouillage comprend un pion blocage (26) et un bloc de verrouillage 27 disposé à l'extérieur de la cellule, le pion de blocage étant agencé pour adopter l'une ou l'autre d'une position haute et d'une position basse, le pion de blocage (26) adoptant sa position haute lorsque le bras de verrouillage (31) est dans sa première position, et sa position basse lorsque le bras de verrouillage est dans sa deuxième position, la position basse du pion de blocage (26) étant une position pour laquelle ledit pion impose un blocage de la couronne crantée par l'intermédiaire d'un bloc de verrouillage (27).

8. Mécanisme selon l'une des revendications 1 à 7, dans lequel la porte de cellule (30) comprend, en projection par rapport à sa première face, une couronne radiale agencée pour, lorsque la porte de conteneur (4) en est appui contre la porte de cellule (30), actionner des moyens de déverrouillage de la porte de conteneur (4).

9. Mécanisme selon la revendication 8, dans lequel les moyens de déverrouillage comprennent une surface mobile d'une membrane souple de la porte de conteneur (4) et par l'intermédiaire de laquelle un effort exercé par la couronne radiale est transmis à des loquets de verrouillage, de manière à désengager lesdits loquets d'une gorge interne de la bride de conteneur (1) et ainsi déverrouiller la porte de conteneur (4).

10. Mécanisme selon l'une des revendications 1 à 9, dans lequel le mécanisme d'accroche est disposé dans le moyeu central (36).

11. Mécanisme selon la revendication 10, dans lequel le mécanisme d'accroche comprend, disposés à la base dudit moyeu central (36), un jeu de cliquets mobiles (38), agencés pour, lorsque le bras de verrouillage (31) passe de sa première position vers sa deuxième position, centrer et bloquer les portes de conteneur et de cellule entre elles, les pointes des cliquets mobiles (38) pénétrant dans une gorge interne d'un logement central de la porte de conteneur (4).

12. Mécanisme selon l'une des revendications 1 à 11, dans lequel ledit mécanisme comprend un deuxième moyen de verrouillage qui, tant que la porte de conteneur (4) n'est pas pressée contre la porte de cellule (30), bloque tout pivotement du moyeu central (36).

13. Mécanisme selon la revendication 12, dans lequel le deuxième moyen de verrouillage comprend un verrou pivotant entre une troisième position bloquant le pivotement du moyeu central (36) et une quatrième position libérant le moyen central, le deuxième moyen de verrouillage comprend en outre un pion de verrouillage en projection par rapport à la première face, et qui, lorsqu'il subit une pression de la deuxième face, provoque le passage du verrou pivotant de sa troisième position vers sa quatrième position.

14. Mécanisme selon l'une des revendications 1 à 13, dans lequel un joint de conteneur placé entre une partie de la surface de contact de la bride de conteneur (1) et le contour de la porte de conteneur (4) pour assurer l'étanchéité de la fermeture du conteneur contre la cellule.

15. Mécanisme selon l'une des revendications 1 à 14, dans lequel un joint de cellule placé entre un alésage interne de la bride de cellule (20) et une partie de la surface externe d'étanchéité de la porte de cellule (30).

## Patentansprüche

1. Kombinierter Öffnungsmechanismus einer Zellentür (30) einer Zelle und einer Behältertür (4) eines Behälters zum Inneren der Zelle hin, wobei die Zellentür (30) und die Behältertür (4) im geschlossenen Zustand durch ihre Kontur jeweils an einem Zellenflansch (20) und einem mit einem aufgeweiteten Rand (1A) versehenen Behälterflansch (1) anliegen, wobei der Behälter derart an der Zelle befestigt ist, dass einerseits der aufgeweitete Rand (1A) an dem Zellenflansch (20) anliegt und andererseits die Zellentür (30) und die Behältertür (4) durch zwei Kontaktflächen, die jeweils erste Fläche und zweite Fläche genannt werden, aneinander angelegt werden,
wobei der Mechanismus einen Verriegelungsarm (31) der Zellentür (30) umfasst, der mechanisch an einer zentralen Nabe (36) befestigt ist, die in der Zellentür (30) angeordnet ist, und unter der Wirkung des Verriegelungsarms (31) zwischen einer ersten Position und einer zweiten Position geschwenkt werden kann, um einen Mechanismus zum Befestigen der Behältertür (4) an der Zellentür zu betätigen, wenn diese aneinander angelegt werden,
**dadurch gekennzeichnet, dass**:
der Mechanismus einen ersten Hebel (70), der zwischen einer ersten Kippposition unter der Wirkung einer ersten Feder (71), die an einem seiner Enden (70A) angeordnet ist, und einer zweiten Kippposition unter der Wirkung einer auf die erste Feder (71) auf Höhe seinem anderen Ende (70B) entgegenwirkenden Kraft gekippt werden kann, wobei der erste Hebel (70) seine erste Kippposition einnimmt, wenn die Zellen- und die Behältertür geöffnet sind, und so angeordnet ist, dass er den Verriegelungsarm (31) in seiner zweiten Position blockiert, wenn er sich in dieser Position befindet, wobei der erste Hebel (70) außerdem so angeordnet ist, dass, wenn die Zellen- und die Behältertür geschlossen sind, ein erster fester Stift (72), der in die Zelle und in Bezug auf den Zellenflansch (20) vorsteht, an dem anderen Ende (70B) anliegt und so dem ersten Hebel (70) seine zweite Position aufzwingt, um den Verriegelungsarm (31) freizugeben.

2. Mechanismus nach Anspruch 1, wobei der erste Hebel (70) auf einer Innenfläche gegenüber der ersten Fläche der Zellentür (30) angeordnet ist und auf Höhe eines seiner Enden einen Verriegelungsstift (73) umfasst, der sich in eine im Verriegelungsarm (31) vorgesehene Nut (31A) einfügt, wenn dieser sich in seiner zweiten Position befindet.

3. Mechanismus nach Anspruch 1 oder 2, wobei zweite Hebel (80), die jeweils um eine Schwenkachse (81) am Zellenflansch (20) schwenkbar montiert und so angeordnet sind, dass sie unter der Wirkung eines Steuermittels entweder eine Fangposition oder eine Entnahmeposition einnehmen, wobei die Fangposition eine Position ist, in der die zweiten Hebel (80) an dem aufgeweiteten Rand (1A) anliegen, um den aufgeweiteten Rand (1A) gegen den Zellenflansch (20) zu drücken, und die Entnahmeposition eine Position ist, in der die Hebel (80) die Entnahme des Behälters gestatten, wobei der Mechanismus vorteilhafterweise ferner einen dritten Hebel (90) umfasst, der am Zellenflansch (20) angeordnet ist und, wenn er sich in einer Verriegelungsposition befindet, den Verriegelungsarm (31) in seiner ersten Position blockiert, um die Zellentür (30) geschlossen zu halten, und, wenn er sich in einer Entriegelungsposition befindet, den Übergang des Verriegelungsarms (31) von seiner ersten Position in seine zweite Position hin ermöglicht.

4. Mechanismus nach Anspruch 3, wobei der Mechanismus ferner Betätigungsmittel umfasst, die dazu bestimmt sind, den Übergang des dritten Hebels (90) von seiner Verriegelungsposition in seine Entriegelungsposition hin zu bewirken, sobald der Behälterflansch (1) wirksam dicht gegen den Zellenflansch (20) gedrückt wird, wobei die Betätigungsmittel vorteilhafterweise einen Betätigungsstift (92) umfassen, der so angeordnet ist, dass er eine Kraft auf Höhe eines Endes des dritten Hebels (90) durch einen im Zellenflansch (20) ausgebildeten Durchgang ausübt, und vorteilhafterweise durch eine wasserdichte Membran (94) verschlossen wird.

5. Mechanismus nach Anspruch 4, wobei das Steuermittel ebenfalls dazu bestimmt ist, den Betätigungsstift (92) zu steuern und ihm entweder eine erhöhte Position oder eine niedrige Position aufzuzwingen, wobei die erhöhte Position eine Position ist, in der der dritte Hebel sich in seiner Entriegelungsposition befindet, und die niedrige Position eine Position ist, in der sich der dritte Hebel in seiner Verriegelungsposition befindet, wobei das Steuermittel vorteilhafterweise eine Zahnkrone (82) umfasst, die drehbar auf dem Zellenflansch (20) montiert ist, wobei die Zahnkrone (82), und der, wenn sie in Drehung versetzt wird, gleichzeitig Folgendes steuert:
- den Übergang der zweiten Hebel (80) von der einen oder der anderen der Fangposition und der Entnahmeposition zur anderen der Fangposition und der Entnahmeposition
und
- den Übergang des Betätigungsstifts von der einen oder der anderen der erhöhten Position und der niedrigen Position zur anderen der erhöhten Position und der niedrigen Position.

6. Mechanismus nach Anspruch 5, wobei der Mechanismus ferner ein drittes Verriegelungsmittel umfasst, das, wenn der Verriegelungsarm (31) von seiner ersten Position in seine zweite Position übergeht, das Zahnrad blockiert, um die dritten Hebel in ihrer Fangposition zu halten, um so eine Entkopplung des Behälters und der Zelle zu verhindern, wenn die Behältertür (4) und die Zellentür (30) geöffnet sind.

7. Mechanismus nach Anspruch 6, wobei das dritte Verriegelungsmittel einen Blockierstift (26) und einen außerhalb der Zelle angeordneten Verriegelungsblock 27 umfasst, wobei der Blockierstift so angeordnet ist, dass er entweder eine erhöhte Position oder eine niedrige Position einnimmt, wobei der Blockierstift (26) seine erhöhte Position einnimmt, wenn sich der Verriegelungsarm (31) in seiner ersten Position befindet, und seine niedrige Position einnimmt, wenn sich der Verriegelungsarm in seiner zweiten Position befindet, wobei die niedrige Position des Blockierstifts (26) eine Position ist, in der der Stift über einen Verriegelungsblock (27) eine Blockierung der Zahnkrone bewirkt.

8. Mechanismus nach einem der Ansprüche 1 bis 7, wobei die Zellentür (30) im Bezug auf ihre erste Fläche eine vorstehende radiale Krone umfasst, die so angeordnet ist, dass sie, wenn die Behältertür (4) an die Zellentür (30) anliegt, das Entriegelungsmittel der Behältertür (4) betätigt.

9. Mechanismus nach Anspruch 8, wobei das Entriegelungsmittel eine bewegliche Oberfläche einer flexiblen Membran der Behältertür (4) umfasst, durch die eine von der radialen Krone ausgeübte Kraft auf Sperrriegel übertragen wird, um diese Riegel aus einer Innennut des Behälterflansches (1) auszuklinken und so die Behältertür (4) zu entriegeln.

10. Mechanismus nach einem der Ansprüche 1 bis 9, wobei der Fangmechanismus in der zentralen Nabe (36) angeordnet ist.

11. Mechanismus nach Anspruch 10, wobei der Fangmechanismus an der Basis der zentralen Nabe (36) einen Satz beweglicher Sperrklinken (38) umfasst, die so angeordnet sind, dass sich, wenn der Verriegelungsarm (31) von seiner ersten Position in seine zweite Position übergeht, die Behälter- und die Zellentür dazwischen zentriert und blockiert, wobei die Spitzen der beweglichen Sperrklinken (38) in eine Innennut eines zentralen Gehäuses der Behältertür (4) eindringen.

12. Mechanismus nach einem der Ansprüche 1 bis 11, wobei der Mechanismus ein zweites Verriegelungsmittel umfasst, das, solange die Behältertür (4) nicht gegen die Zellentür (30) gedrückt wird, jedes Schwenken der zentralen Nabe (36) blockiert.

13. Mechanismus nach Anspruch 12, wobei das zweite Verriegelungsmittel einen Riegel umfasst, der zwischen einer dritten Position, die das Schwenken der zentralen Nabe (36) blockiert, und einer vierten Position, die das zentrale Mittel freigibt, schwenkt, wobei das zweite Verriegelungsmittel ferner einen Verriegelungsstift umfasst, der in Bezug auf die erste Fläche vorsteht und bewirkt, dass, wenn er von der zweiten Fläche unter Druck gesetzt wird, der Riegel von seiner dritten Position in seine vierte Position schwenkt.

14. Mechanismus nach einem der Ansprüche 1 bis 13, wobei eine Behälterdichtung zwischen einem Teil der Kontaktfläche des Behälterflansches (1) und der Kontur der Behältertür (4) platziert ist, um die Dichtheit des Verschlusses des Behälters gegen die Zelle sicherzustellen.

15. Mechanismus nach einem der Ansprüche 1 bis 14, wobei eine Zellendichtung zwischen einer Innenbohrung des Zellenflansches (20) und einem Teil der äußeren Dichtungsfläche der Zellentür (30) platziert ist.

## Claims

1. A combined mechanism for opening a cell door (30) of a cell and a container door (4) of a container towards the inside of the cell, the cell door (30) and the container door (4) when closed rest by their contour, respectively, on a cell flange (20) and a container flange (1) provided with a flared edge (1A), said container being fixed to said cell so that, on the one hand, the flared edge (1A) bears against the cell flange (20), and, on the other hand, that the cell door (30) and the container door (4) are placed against each other via two contact faces called, respectively, first face and second face,
the mechanism comprises an arm (31) for locking the cell door (30) mechanically integral with a central hub (36) disposed in the cell door (30), and capable of pivoting, under the action of the locking arm (31), between a first position and a second position, so as to actuate a mechanism for attaching the container door (4) to the cell door when the latter are placed against each other,
**characterized in that**:
the mechanism comprises a first lever (70) capable of switching between a first tilting position under the effect of a first spring (71) disposed at one of its ends (70A) and a second tilting position under the effect of a force opposing the first spring (71) at its other end (70B), the first lever (70) adopting its first tilting position when the cell and container doors are open, and is arranged to block, when it is in this position, the locking arm (31) in its second position, the first lever (70) being moreover arranged so that, when the cell and container doors are closed, a first fixed pin (72), projecting into the cell and relative to the cell flange (20), is bearing against the other end (70B) and thus imposes on the first lever (70) its second position so as to release the locking arm (31).

2. The mechanism according to claim 1, wherein the first lever (70) is disposed on an internal face opposite the first face of the cell door (30), and comprises at one of its ends a locking pin (73) which is inserted into a groove (31A) formed in the locking arm (31) when the latter is in its second position.

3. The mechanism according to claim 1 or 2, wherein second levers (80), each, pivotally mounted around a pivot axis (81) on the cell flange (20), and arranged to adopt, under the action of a control means, one or the other of an attachment position and a removal position, the attachment position being a position for which said second levers (80) bear against the flared edge (1A) so as to press said flared edge (1A) against the cell flange (20), and the removal position is a position for which said levers (80) authorize the removal of the container, advantageously, the mechanism further comprises a third lever (90), disposed on the cell flange (20) which when it is in a locking position blocks the locking arm (31) in its first position so as to keep the cell door closed (30), and when it is in an unlocking position authorizes the locking arm (31) to switch from its first position to its second position.

4. The mechanism according to claim 3, wherein said mechanism further comprises actuation means intended to induce the switching of the third lever (90) from its locking position to its unlocking position as soon as the container flange (1) is effectively pressed, in a sealed manner, against the cell flange (20), advantageously the actuation means comprise an actuation pin (92) arranged to exert a force at one end of the third lever (90) through a passage formed in the cell flange (20), and advantageously closed by a sealing membrane (94).

5. The mechanism according to claim 4, wherein the control means is also intended to control the actuation pin (92) and impose one or the other of a high position and a low position thereon, the high position being a position for which the third lever is in its unlocking position, and the low position being a position for which the third lever is in its locking position, advantageously, which said control means comprises a toothed crown (82) rotatably mounted on the cell flange (20), the toothed crown (82), and which when rotated simultaneously controls:
- the switching of the second levers (80) from one or the other of the attachment position and the removal position towards the other of the attachment position and the removal position
and
- the switching of the actuation pin from one or the other of the high position and the low position to the other of the high position and the low position.

6. The mechanism according to claim 5, wherein the mechanism further comprises a third locking means which when the locking arm (31) switches from its first position to its second position blocks the toothed wheel so as to maintain the third levers in their attachment position thus preventing any separation of the container and the cell when the container door (4) and the cell door (30) are open.

7. The mechanism according to claim 6, wherein the third locking means comprises a blocking pin (26) and a locking block 27 disposed outside the cell, the blocking pin being arranged to adopt one or the other of a high position and a low position, the blocking pin (26) adopting its high position when the locking arm (31) is in its first position, and its low position when the locking arm is in its second position, the low position of the blocking pin (26) being a position for which said pin imposes blocking of the toothed crown via a locking block (27).

8. The mechanism according to one of claims 1 to 7, wherein the cell door (30) comprises, projecting relative to its first face, a radial crown arranged, when the container door (4) is pressing against the cell door (30), to actuate means for unlocking the container door (4).

9. The mechanism according to claim 8, wherein the unlocking means comprise a movable surface of a flexible membrane of the container door (4) and through which a force exerted by the radial crown is transmitted to locking latches, so as to disengage said latches from an internal groove of the container flange (1) and thus unlock the container door (4).

10. The mechanism according to one of claims 1 to 9, wherein the attachment mechanism is disposed in the central hub (36).

11. The mechanism according to claim 10, wherein the attachment mechanism comprises, disposed at the base of said central hub (36), a set of movable pawls (38), arranged, when the locking arm (31) switches from its first position to its second position, to center and block the container and cell doors together, the tips of the movable pawls (38) penetrating into an internal groove of a central housing of the container door (4).

12. The mechanism according to one of claims 1 to 11, wherein said mechanism comprises a second locking means which, as long as the container door (4) is not pressed against the cell door (30), blocks any pivoting of the central hub (36).

13. The mechanism according to claim 12, wherein the second locking means comprises a pivoting lock between a third position blocking the pivoting of the central hub (36) and a fourth position releasing the central means, the second locking means further comprises a locking pin projecting relative to the first face, and which, when subjected to pressure from the second face, causes the pivoting lock to switch from its third position to its fourth position.

14. The mechanism according to one of claims 1 to 13, wherein a container seal placed between part of the contact surface of the container flange (1) and the contour of the container door (4) to ensure the sealing of the closure of the container against the cell.

15. The mechanism according to one of claims 1 to 14, wherein a seal of the cell placed between an internal bore of the cell flange (20) and a part of the external sealing surface of the cell door (30).
